# EUROPÄISCHE PATENTSCHRIFT

(11) **EP 0 184 175 B1**
(45) Veröffentlichungstag und Bekanntmachung des Hinweises auf die Patenterteilung: **26.02.1992**
(21) Anmeldenummer: 85115267.8
(22) Anmeldetag: 02.12.1985
(51) Int. Cl.: F27B 9/36, F27B 9/30

(54) **Verfahren und Vorrichtung zum Brennen von gross- und feinkeramischen Materialien**
Installation and process for burning coarse and fine ceramic materials
Procédé et installation pour la cuisson de matériaux céramiques fins et grossiers

(30) Priorität: 06.12.1984 DE 3444536
(43) Veröffentlichungstag der Anmeldung: 11.06.1986
(73) Patentinhaber: Linde Aktiengesellschaft, 65189 Wiesbaden (DE)
(72) Erfinder: Vocke, Peter, Dr.-Ing., D-8000 München 80 (DE); Rossmann, Manfred, Dr.-Ing., D-8000 München 71 (DE); Loscha, Hubert, Dipl.-Ing., D-3000 Hannover (DE)
(74) Vertreter: Schaefer, Gerhard, Dr.

(56) Entgegenhaltungen:
- EP-A- 0 021 768
- DE-A- 1 812 148
- DE-B- 2 739 722
- SPRECHSAAL, Band 112, Nr. 1, Januar 1979, Seiten 26-30; H. GATZKE: "Die Beheizungsmöglichkeiten für Tunnelöfen"

## Beschreibung

Die Erfindung betrifft ein Verfahren zum Brennen von Brenngut in einem Tunnelofen, bei dem das Brenngut in Stapeln durch den Ofen befördert wird und wobei ein Oxidationsgas wenigstens zwischen zwei der mit Abstand zueinander angeordneten und geförderten Materialstapel geleitet wird.

Ton- und Keramikwaren werden häufig in Tunnelöfen gebrannt. Die Waren werden üblicherweise zu quaderförmigen Stapeln zusammengesetzt und auf einem Wagen z.B. zwei Stapel angeordnet. Mit Hilfe der Wagen werden die Stapel in einer Reihe oft taktweise durch den Tunnelofen bewegt. Die Stapel sind in der Regel auf den Wagen so angeordnet, daß die Abstände zwischen aufeinanderfolgenden Stapeln konstant sind. Um das Ofenvolumen optimal zu nutzen, sind die Querschnittsformen der Stapel und des Ofens ähnlich. Die Querschnittsfläche der Stapel muß natürlich deutlich kleiner als die des Ofens sein, so daß zwischen den Ofenwänden und den den Ofenwänden zugewandten Seitenflächen der Stapel, die üblicherweise parallel zur Bewegungsrichtung der Stapel durch den Ofen orientiert sind, Freiräume , sogenannte Längsgassen bestehen.

Beim Brennen von Ton- oder Keramikwaren werden deren organische Bestandteile oxidiert. Zu diesem Zweck werden die Waren zunächst von Umgebungstemperatur auf Temperaturen zwischen ca. 870 K (600°C) und 1170 K (900°C) erhitzt, wobei der Kohlenstoff der Waren durch Sauerstoff in Ofen oxidiert wird. Anschließend werden die Waren in einer Brennerzone weiter erhitzt. Die Wärme wird mittels Brenner in den Ofen eingebracht. Anschließend werden die Waren in einer Kühlzone abgekühlt. Die Oxidationsgeschwindigkeit und damit die Brennzeit hängen von der Menge an Sauerstoff in der Ofenatmosphäre ab. Es ist bekannt, daß zur Verkürzung der Brennzeit die Ofenatmosphäre mit Sauerstoff angereichert werden kann (z.B. DE-OS 27 54 766). Dazu wird Sauerstoff oder sauerstoffangereicherte Luft z.B. über Düsen oder Lanzen in die Vorwärmzone eingeführt. Bei einem bestimmten Ofendurchsatz ist eine bestimmte Mindestkonzentration an Sauerstoff im Ofen erforderlich, um eine vollständige Oxidation der Ton- oder Keramikwaren zu erzielen. Soll eine bestimmte Mindestkonzentration an Sauerstoff, bzw. allgemein, eine bestimmte Konzentration des Gases, das in den Ofen eingeleitet wird, aufrechterhalten werden, so muß dem Ofen eine relativ große Gasmenge zugeführt werden, wodurch entsprechend hohe Kosten entstehen.

Um die Oxidation der in den Tonwaren enthaltenen, oxidierbaren Bestandteile zu beschleunigen, ist es ebenso aus der EP-0 021 768 B1 bekannt, beim Brennen von Tonwaren in Tunnelöfen, die mit Erdgasbrennern beheizt werden, sauerstoffreiches Gas zwischen benachbarte Warenstapel einzuleiten, wodurch die Sauerstoffkonzentration des Ofengases zwischen den Einzelteilen der Tonwaren erhöht wird. Auch hierbei ist die Zuleitung relativ großer Gasmengen notwendig.

Der Erfindung liegt daher die Aufgabe zugrunde, ein Verfahren der eingangs geschilderten Art sowie eine Vorrichtung anzugeben, mit dem bzw. in der Materialien auf möglichst wirtschaftliche Weise gebrannt werden können, ohne daß die Qualität des gebrannten Materials beeinträchtigt wird.

Diese Aufgabe wird erfindungsgemäß dadurch gelöst,
daß für die zu brennenden Brenngutstapel eine intervallweise Vorschubbewegung derart ausgeführt wird, daß jeweils in Ruheposition wenigstens ein Abstand zwischen zwei Stapeln (5) geeignet zur Einleitung von Oxidationsgas positioniert ist, wobei in dieser Position zwei Dichtflächen an den aus zwei aufeinanderfolgenden Materialstapeln gebildeten Abstand seitlich bis zum Anliegen herangeführt werden
oder im Ofen bereits Dichtflächen entsprechend positioniert sind, so daß sie in der Ruheposition des Vorschubs an zwei aufeinanderfolgenden Stapel anliegen,
wobei so ein von den Dichtflächen (7) und den einander zugewandten Seitenflächen der Stapel umgrenzter Zwischenraum gebildet wird und wobei das zuzuführende Oxidationsgas in diesen Zwischenraum eingeleitet wird.

Der erfindungsgemäße Vorschlag beruht nun auf der Erkenntnis, daß nur ein Teil des wie vorbekannt in den Zwischenraum eingeblasenen Gases die benachbarten Stapel der zu brennenden Ware durchströmt. Ein relativ großer Anteil des eingeleiteten Gases strömt aus dem Zwischenraum in die beiden Längsgassen und direkt in Richtung zum Kamin. Dieser Teil des Gases verläßt folglich den Ofen ungenutzt. Erfindungsgemäß wird nun der Gasaustausch zwischen dem Zwischenraum und den Längsgassen erheblich reduziert oder fast vollständig unterbunden. Durch den Einbau von Dichtflächen in der erfindungsgemäßen Weise wird im Bereich der Gaszufuhr ein Raum gebildet, der durch die Rückseite des vorderen Stapels, durch die Vorderseite des nachfolgenden Stapels und durch zwei Dichtflächen an den Seiten der beiden Stapel begrenzt ist. Das Volumen dieses Raumes stimmt mit dem des Zwischenraumes zwischen den beiden Stapeln im wesentlichen überein. Wird nun Gas in diesen Raum eingeleitet, so wird eine intensivere Durchgasung der Stapel erzwungen. Zusätzlich kann die erforderliche Gasmenge reduziert werden. Die Qualität des Brenngutes, das nach dem erfindungsgemäßen Verfahren behandelt worden ist, gleicht wenigstens der Qualität von nach herkömmlichen Verfahren behandeltem Brenngut. Da jedoch die erforderliche Gasmenge beträchtlich reduziert werden kann, ist das Brennen von oxidierbare Bestandteile enthaltenden Materialien nach dem erfindungsgemäßen Verfahren aufgrund der geringeren Kosten wesentlich wirtschaftlicher durchzuführen als in einem konventionellen Ofen. Zu Materialien, die oxidierbare Bestandteile enthalten, werden erfindungsgemäß nicht nur grob- und feinkeramische Materialien wie Ziegel, Klinker, Dachpfannen, Spalt- und Fußbodenplatten, Fliesen, Blumenschalen, Kacheln usw. gerechnet, sondern auch Feuerfestmaterialien, Steinzeug, SiC-Platten und dergleichen.

Nach einer bevorzugten Ausgestaltung der Erfindung wird das Brenngut in Form von mit gleichbleibendem Abstand zueinander angeordneten, quaderförmigen Stapeln gleicher Querschnittsfläche durch den Ofen transportiert, wobei die Dichtflächen (7) an die parallel zur Transportrichtung der Stapel orientierten Seitenflächen angelegt werden und wobei die Dichtlächen eine Breite besitzen, die gerade etwas größer als der Abstand zwischen zwei aufeinanderfolgende Stapeln ist.

Zum Oxidieren der organischen Bestandteile von Keramikwaren ist die Anwesenheit von O₂ im Ofen erforderlich. Daher wird in einer Ausgestaltung der Erfindung als Gas Sauerstoff bzw. sauerstoffangereicherte Luft in den nach dem erfindungsgemäßen Verfahren gebildeten Zwischenraum eingeleitet.

Zur Durchführung des erfindungsgemäßen Verfahrens hat sich ein Tunnelofen gemäß den auf eine solche Einrichtung gerichteten Ansprüchen bewährt.

Erfindungsgemäß ist bei einem derartigen Tunnelofen innerhalb jeder Langsgasse im Bereich der Einrichtung zum Einleiten eines Gases bevorzugt eine Feuerfestmatte angeordnet, durch die der Zwischenraum zwischen den aufeinanderfolgenden Stapeln gegenüber der jeweiligen Längsgasse abgetrennt wird. Der Gasaustausch zwischen den Längsgassen und dem Zwischenraum zwischen zwei aufeinenderfolgenden Stapeln ist umso geringer, je näher sich die Feuerfestmatten oder dergleichen an den Seitenflächen der Stapel befinden.

Eine besonders geringe Gasmenge ist bei der Erfindung dann erforderlich, wenn sich z.B. die Feuerfestmatten vom Boden, auf dem die Stapel ruhen, bis wenigstens zur Stapeloberkante, vorzugsweise bis zur Ofendecke erstrecken.

Mit Vorteil wird die erfindungsgemäße Vorrichtung auf die Wärmebehandlung von oxidierbares Material enthaltenden Keramik- oder Tonwaren angewendet, wobei als Gas Sauerstoff oder sauerstoffangereicherte Luft in den Ofen geleitet wird. Aufgrund der Kosten für Sauerstoff und der großen Sauerstoffmengen, die beim Brennen von Ton- oder Keramikwaren in der Vorwärmzone zugeführt werden müssen, sind die Einsparungen bei derartigen Wärmebehandlungen beträchtlich. Es wurde festgestellt, daß die erforderliche Sauerstoffmenge um 30 bis 50% reduziert werden kann.

Im folgenden soll anhand schematischer Skizzen ein Ausführungsbeispiel der Erfindung erläutert werden.

Es zeigen:
- Figur 1: einen horizontalen Schnitt durch einen Teil eines Tunnelofens,
- Figur 2: einen vertikalen Schnitt durch einen Tunnelofen.

Im Ausführungsbeispiel sollen Keramik- oder Tonwaren in einem Tunnelofen gebrannt werden, wobei in den Bereich des Ofens, in dem die Oxidation des oxidierbaren Materials erfolgt, Sauerstoff oder sauerstoffangereicherte Luft eingeleitet wird.

Vom Tunnelofen sind schematisch die beiden Seitenwände 1, 2 und die Decke 3 dargestellt. Die zu brennenden Keramik- bzw. Tonwaren werden in Form von Stapeln 5 auf Wagen 4 taktweise durch den Tunnelofen bewegt. Die Abstände zwischen aufeinanderfolgenden Stapeln 5 sowie die seitlichen Abstände der Stapel 5 zu den Ofenwänden 1,2 sind im wesentlichen gleich. In der Ofendecke befinden sich mehrere nicht näher dargestellte Einlaßvorrichtungen 6 für Sauerstoff, beispielsweise Lanzen oder Röhren. Die Wagen 4 und damit die Stapel 5 werden nun so durch den Ofen bewegt, daß sich der Zwischenraum zwischen zwei aufeinanderfolgenden Stapeln 5 nach einer Vorschubbewegung genau unterhalb der Einlaßvorrichtungen 6 befindet. In dieser Position werden die Stapel während eines bestimmten Zeitintervalls gehalten, ehe die Stapel erneut um z.B. eine halbe Wagenlänge weiterbewegt werden.

Erfindungsgemäß sind im Bereich der Einlaßvorrichtungen zwei Feuerfestmatten 7 angeordnet. Diese Matten sind zum Beispiel an der Ofendecke befestigt und im wesentlichen parallel zur Bewegungsrichtung der Stapel 5 im Ofen ausgerichtet. Die Feuerfestmatten 7 sind so angeordnet, daß sie von der Ofendecke 3 bis zum Wagenboden, auf dem die Stapel 5 aufliegen, reicht. Der Abstand zwischen den beiden Feuerfestmatten 7 gleicht der Breite eines Stapels 5, so daß die Stapel 5 während der Vorwärtsbewegung zwischen den Feuerfestmatten 7 hindurchgleiten. Die Feuerfestmatten 7 besitzen eine Breite, die größer als der Abstand zwischen zwei aufeinanderfolgenden Stapeln 5 ist.

Befindet sich daher ein Zwischenraum zwischen zwei Stapeln 5 unterhalb der Einlaßvorrichtungen 6, so liegt jede Feuerfestmatte 7 am vorderen und am hinteren Stapel an (siehe Figur 1). In dieser Position wird nun Sauerstoff oder sauerangereicherte Luft in den von den Feuerfestmatten 7 und den beiden aufeinanderfolgenden Stapeln gebildeten Raum eingeleitet.

Nach herkömmlichen Verfahren, bei den dieser Raum nicht durch Feuerfestmatten 7 abgedichtet wurde, strömte nur ein Teil des eingeleiteten Sauerstoffs bzw. der sauerstoffangereicherten Luft durch die Stapel 5, während ein relativ großer Teil direkt in die mit Bezugszeichen 8 bezeichneten Längsgassen des Ofens, das heißt, in den freien Raum zwischen den Ofenwänden 1, 2 und den seitlichen Stapelwänden, gelangt und damit ungenutzt direkt zum nichtdargestellten Kamin strömte.

Durch die erfindungsgemäßen Feuerfestmatten 7 wird nun der direkte Weg des Sauerstoffs bzw. der sauerstoffangereicherten Luft zum Kamin erschwert und eine intensivere Durchgasung der Stapel 5 erzwungen. Gleichzeitig kann die erforderliche Sauerstoffmenge um bis zu 50% reduziert werden.

## Patentansprüche

1. Verfahren zum Brennen von Brenngut in einem Tunnelofen, bei dem das Brenngut in Stapeln durch den Ofen befördert wird,
wobei ein Oxdationsgas wenigstens zwischen zwei der mit Abstand zueinander angeordneten und geförderten Materialstapel geleitet wird, dadurch gekennzeichnet,
daß eine intervallweise Vorschubbewegung derart ausgeführt wird, daß jeweils in Ruheposition wenigstens ein Abstand zwischen zwei Stapeln (5) geeignet zur Einleitung von Oxidationsgas positioniert ist,
und daß in dieser Position zwei Dichtflächen (7) an den aus zwei aufeinanderfolgenden Materialstapeln gebildeten Abstand seitlich bis zum Anliegen herangeführt werden
oder im Ofen bereits Dichtflächen (7) entsprechend positioniert sind, so daß sie in der Ruheposition des Vorschubs an zwei aufeinanderfolgenden Stapel anliegen,
wobei so ein von den Dichtflächen (7) und den einander zugewandten Seitenflächen der Stapel umgrenzter Zwischenraum gebildet wird und
wobei das zuzuführende Oxidationsgas in diesen Zwischenraum eingeleitet wird.

2. Verfahren nach Anspruch 1, dadurch gekennzeichnet, daß das Brenngut in Form von mit gleichbleibendem Abstand zueinander angeordneten, quaderförmigen Stapeln gleicher Querschnittsfläche durch den Ofen transportiert wird, wobei die Dichtflächen (7) an die parallel zur Transportrichtung der Stapel orientierten Seitenflächen angelegt werden und wobei die Dichtlächen eine Breite besitzen, die gerade etwas größer als der Abstand zwischen zwei aufeinanderfolgende Stapeln ist.

3. Verfahren nach Anspruch 1 oder 2, dadurch gekennzeichnet, daß als Oxidationsgas Sauerstoff oder mit Sauerstoff angereicherte Luft verwendet wird.

4. Tunnelofen zur Durchführung des Verfahrens nach einem der Ansprüche 1 bis 3, mit Födereinrichtungen (4), z.B. Transportwagen, mit denen das Brenngut in Stapeln durch den Ofen förderbar ist, wobei die Stapel mit Abstand zueinander und unter Bildung seitlicher Längsgassen (8) im Ofen gefördert werden,
und mit Einrichtungen (6) zur Zuleitung von Oxidationsgas in den Ofeninnenraum und in den Abstandsbereich zwischen zwei Stapeln,
dadurch gekennzeichnet, daß in den von den Brenngutstapeln (5) innerhalb des Ofens freigelassenen Längsgassen (8) bei den Zuleitungseinrichtungen (6) für Oxidationsgas Dichtflächen (7) derart angeordnet sind, daß diese den Zwischenraum zwischen zwei aufeinanderfolgenden Brenngutstapeln in bestimmten Vorschubpositionen gegenüber dem restlichen Ofeninnenraum, also gegenüber der jeweiligen Längsgasse abdichten.

5. Tunnelofen nach Anspruch 4, dadurch gekennzeichnet, daß die Zuleitungseinrichtungen (6) in der Ofendecke angeordnet sind und die Dichtflächen (7)neben diesen Zuleitungseinrichtungen zu den Längsgassen (8) hin und in paralleler Ausrichtung zu diesen an der Ofendecke befestigt sind, wobei die Dichtflächen sich bis zu der Ebene nach unten erstrecken, auf der die Brenngutstapel aufgebracht sind.

6. Tunnelofen nach Anspruch 4 oder 5, dadurch gekennzeichnet, daß die Dichtflächen (7) Feuerfestmatten sind.

## Claims

1. A method of firing material to be fired in a tunnel furnace, wherein the material to be fired is conveyed in stacks through the furnace, wherein an oxidizing gas is conducted at least between two of the material stacks which are arranged and conveyed at a distance from one another, characterised in that a phased feed movement is executed in such manner that in the rest position at least a distance between two stacks (5) suitable for the introduction of oxidizing gas is set, and that in this position two sealing surfaces (7) are brought laterally towards, and caused to bear against, the space formed by two consecutive stacks of material, or sealing surfaces (7) are already appropriately positioned in the furnace so that in the rest position of the feed they bear against two consecutive stacks, wherein, in this manner, a space is formed which is defined by the sealing surfaces (7) and the side surfaces, which face towards one another, of the stacks and wherein the oxidizing gas which is to be supplied is introduced into this space.

2. A method as claimed in Claim 1, characterised in that the material to be fired is transported through the furnace in the form of parallelepiped shaped stacks of equal cross-sectional surface area arranged at uniform distances from one another, where the sealing surfaces (7) are applied to the side surfaces, which extend in parallel to the direction of transport of the stacks, and wherein the width of the sealing surfaces is somewhat greater than the distance between two consecutive stacks.

3. A method as claimed in Claim 1 or Claim 2, characterised in that oxygen or air enriched with oxygen is used as oxidizing gas.

4. A tunnel furnace for the execution of the method claimed in one of Claims 1 to 3, with conveying devices (4), for example transport wagons, by which the material to be fired can be conveyed in stacks through the furnace, where the stacks are conveyed at a distance from one another and so as to form lateral channels (8) in the furnace, and with devices (6) for supplying oxidizing gas into the interior of the furnace and into the region of the space between two stacks, characterised in that sealing surfaces (7) are arranged in the channels (8), left exposed by the stacks (5) of material to be fired within the furnace in the case of the supply devices (6) for oxidizing gas, in such manner that said sealing surfaces seal the space between two consecutive stacks of material to be fired in specific feed positions in relation to the remainder of the interior of the furnace, thus in relation to the respective channel.

5. A tunnel furnace as claimed in Claim 4, characterised in that the supply devices (6) are arranged in the furnace ceiling and the sealing surfaces (7) are attached to the furnace ceiling next to the supply devices in the direction of the channels (8) and in parallel alignment thereto, where the sealing surfaces extend downwardly to the plane on which the stacks of material to be fired are arranged.

6. A tunnel furnace as claimed in Claim 4 or 5, characterised in that the sealing surfaces (7) are refractory mats.

## Revendications

1. Procédé de cuisson d'articles dans un four-tunnel, dans lequel les articles sont transportés en piles à travers le four, et dans lequel un gaz d'oxydation est introduit au moins entre deux des piles qui sont transportées, espacées l'une de l'autre, dans le four, caractérisé en ce qu'un mouvement d'avancement discontinu est mis en oeuvre de sorte que, en position de repos, au moins une distance entre deux piles (5) adaptée à l'introduction du gaz d'oxydation soit à chaque fois prévue, et en ce que, dans cette position, deux surfaces d'étanchéité (7) sont amenées en contact sur le côté au niveau de la distance définie entre deux piles consécutives de matériaux, ou en ce que des surfaces d'étanchéité (7) sont déjà positionnés en correspondance dans le four, de sorte que dans la position de repos de l'avancement, elles s'appuient sur deux piles de matériaux consécutives, un espace intermédiaire de délimitation étant ainsi constitué par les surfaces d'étanchéité (7) et par les surfaces latérales de la pile qui sont face à face, le gaz d'oxydation à apporter étant introduit dans cet espace intermédiaire.

2. Procédé selon la revendication 1, caractérisé en ce que les articles à cuire sont transportés à travers le four sous forme de piles de forme carrée de même section, disposées à une distance constante les unes des autres, les surfaces d'étanchéité (7) étant disposés contre les faces latérales des piles orientées parallèlement à la direction d'avancement, ces surfaces d'étanchéité ayant une largeur un peu supérieure à la distance entre deux piles consécutives.

3. Procédé selon la revendication 1 ou 2, caractérisé par l'utilisation, en tant que gaz d'oxydation, d'oxygène ou d'air enrichi en oxygène.

4. Four tunnel pour la mise en oeuvre du procédé selon l'une des revendications 1 à 3, comportant des dispositifs de transport (4), par exemple des wagonnets de transport, grâce auxquels les articles à cuire peuvent être transportés en pile à travers le four, les piles étant transportées, séparées l'une de l'autre, et en constituant des passages latéraux longitudinaux (8) dans le four et comportant des dispositifs (6) d'alimentation ou d'amenée en gaz d'oxydation dans l'intérieur du four et dans la zone séparant deux piles, caractérisé en ce que des surfaces d'étanchéité sont disposées dans les passages longitudinaux (8) laissés libres dans le four par les piles (5) d'articles à cuire, au niveau des dispositifs d'amenée (6) du gaz d'oxydation, de sorte que les surfaces d'étanchéité colmatent l'espace intermédiaire entre deux piles d'articles à cuire dans une position d'avancement déterminée par rapport au reste de l'intérieur du four, et donc par rapport à chaque passage longitudinal.

5. Four tunnel selon la revendication 4, caractérisé en ce que les dispositifs d'alimentation (6) sont disposés dans le plafond du four, et en ce que les surfaces d'étanchéité (7) sont fixées près de ces dispositifs d'alimentation, le long des passages longitudinaux (8) et parallèlement à ceux-ci, les surfaces d'étanchéité s'étendant vers le bas jusqu'au plan sur lequel sont disposées les piles d'articles à cuire.

6. Four tunnel selon la revendication 4 ou 5, caractérisé en ce que les surfaces d'étanchéité (7) sont les matelas réfractaires.
